# EUROPÄISCHE PATENTSCHRIFT

(11) **EP 4 547 970 B1**
(45) Veröffentlichungstag und Bekanntmachung des Hinweises auf die Patenterteilung: **06.05.2026**
(21) Anmeldenummer: 22737884.1
(22) Anmeldetag: 28.06.2022
(51) Int. Cl.: F04D 23/00, F04D 25/06, F04D 25/08, F04D 29/42, F04D 29/58, H05K 5/02

(54) **GEBLÄSE**
BLOWER
SOUFFLANTE

(43) Veröffentlichungstag der Anmeldung: 07.05.2025
(73) Patentinhaber: Pierburg GmbH, 41460 Neuss (DE)
(72) Erfinder: GOTTER, Alexander, 41460 Neuss (DE); RÖSGEN, Thomas, 41460 Neuss (DE); SUTTY, Patrick, 41460 Neuss (DE); BOUTROS-MIKHAIL, Matthias, 41460 Neuss (DE)
(74) Vertreter: Eisenführ Speiser
(86) Internationale Anmeldenummer: PCT/EP2022/067771
(87) Internationale Veröffentlichungsnummer: WO 2024/002469

(56) Entgegenhaltungen:
- EP-A2- 2 562 425
- EP-B1- 2 127 509
- WO-A1-2014/038202
- WO-A1-2018/133943

## Beschreibung

Die vorliegende Erfindung betrifft ein Gebläse, insbesondere ein Gebläse für einen Verbrennungsmotor, umfassend: ein Gehäuse, an dem eine Ansaugöffnung und eine Auslassöffnung ausgebildet sind und das eine Förderkammer, eine Motorkammer und eine Elektronikkammer bildet, wobei das Gehäuse derart ausgebildet ist, dass ein Fluid von der Ansaugöffnung durch die Motorkammer und die Förderkammer zu der Auslassöffnung gefördert werden kann, ein Laufrad, das in der Förderkammer angeordnet ist, wobei die Förderkammer und das Laufrad derart ausgebildet sind, dass bei einer Rotation des Laufrads ein Fluid durch die Förderkammer gefördert wird, einen Elektromotor, der in der Motorkammer angeordnet ist und ausgebildet ist, das Laufrad rotatorisch anzutreiben, und eine Motorelektronik, die in der Elektronikkammer angeordnet ist und ausgebildet ist, den Elektromotor zum Antreiben des Laufrads anzusteuern.

Wenn nicht anders definiert, ist im Folgenden eine axiale Richtung parallel zu einer Drehachse des Laufrads, eine radiale Richtung senkrecht zu der Drehachse des Laufrads, und eine Querebene quer zu der Drehachse des Laufrads.

Ein gattungsgemäßes Gebläse ist aus der US 2016/0238031 A1 bekannt. Dadurch, dass im Betrieb des Gebläses ein gefördertes Fluid den in der Motorkammer angeordneten Elektromotor umströmt, wird eine effiziente Kühlung des Elektromotors realisiert. Dies ermöglicht es, das Gebläse für eine relativ lange Dauer eingeschaltet zu lassen. Auf Grund von über den angesaugten Fluidstrom in die Elektronikkammer eingetragenen Verunreinigungen und/oder Flüssigkeiten kann jedoch eine Beschädigung der Motorelektronik verursacht werden, wodurch die Funktionsfähigkeit des Gebläses beeinträchtig werden kann, bis hin zum Totalausfall des Gebläses. Das Dokument EP2562425 A2 stellt ebenfalls den Hintergrund der vorliegenden Erfindung dar.

Es stellt sich vor diesem Hintergrund die Aufgabe, ein zuverlässiges Gebläse zu schaffen, das relativ lange Einschaltdauern ermöglicht.

Diese Aufgabe wird durch ein Gebläse mit den Merkmalen des Hauptanspruchs 1 gelöst.

Das erfindungsgemäße Gebläse umfasst ein Gehäuse, an dem eine Ansaugöffnung und eine Auslassöffnung ausgebildet sind und das eine Förderkammer, eine Motorkammer und eine Elektronikkammer bildet. Das Gehäuse ist hierbei derart ausgebildet, dass ein Fluid von der Ansaugöffnung durch die Motorkammer und die Förderkammer zu der Auslassöffnung gefördert werden kann. Im Speziellen wird im Betrieb des Gebläses ein Fluid über die Ansaugöffnung in das Gehäuse hineingefördert, anschließend durch die Motorkammer und die Förderkammer hindurch gefördert, und schlussendlich über die Auslassöffnung aus dem Gehäuse hinaus gefördert. Hierbei kann die Motorkammer grundsätzlich sowohl stromaufwärts als auch stromabwärts der Förderkammer angeordnet sein. Typischerweise umfasst das Gehäuse mehrere Gehäuseteile, die vorzugsweise axial aneinander angesetzt sind, um eine relativ einfache Montage des Gebläses zu ermöglichen. Typischerweise ist an dem Gehäuse ein Ansaugstutzen ausgebildet, der die Ansaugöffnung bildet, und ein Auslassstutzen ausgebildet, der die Auslassöffnung bildet.

Das erfindungsgemäße Gebläse umfasst ein Laufrad, das in der Förderkammer angeordnet ist. Das Laufrad kann beispielsweise ein Seitenkanalpumpenlaufrad oder ein Radialpumpenlaufrad sein. In jedem Fall sind jedoch die Förderkammer und das Laufrad derart ausgebildet, dass bei einer Rotation des Laufrads ein Fluid durch die Förderkammer gefördert wird. Typischerweise sind die Förderkammer und das Laufrad im Speziellen derart ausgebildet, dass bei einer Rotation des Laufrads ein Fluid in die Förderkammer hinein gesaugt, durch die Förderkammer hindurch gefördert, und aus der Förderkammer ausgestoßen wird. Hierbei kann das Fluid entweder aus der Motorkammer in die Förderkammer hinein gesaugt werden oder von der Förderkammer in die Motorkammer ausgestoßen werden. Um eine einfache Montage des Laufrads in der Förderkammer zu ermöglichen, ist die Förderkammer vorzugsweise durch zwei axial aneinander angesetzte Gehäuseteile gebildet.

Das erfindungsgemäße Gebläse umfasst einen Elektromotor, der in der Motorkammer angeordnet ist und ausgebildet ist, das Laufrad rotatorisch anzutreiben. Der Elektromotor umfasst einen Motorstator und einen Motorrotor, die auf bekannte Art und Weise zusammenwirken, um den Motorrotor rotatorisch anzutreiben. Vorzugsweise umfasst der Motorstator mindestens eine elektromagnetische Statorwicklung und ist der Motorrotor permanent magnetisiert. Typischerweise ist der Elektromotor als Innenläufer ausgebildet, wobei der Motorstator den Motorrotor radial umgibt, und wird der Elektromotor elektronisch kommutiert. Grundsätzlich ist es jedoch auch vorstellbar, dass der Elektromotor als Außenläufer ausgebildet ist, wobei der Motorrotor den Motorstator radial umgibt, und/oder über einen mechanischen Kommutator kommutiert wird. Im Allgemeinen ist das Laufrad mitdrehend mit dem Motorrotor ausgebildet. Typischerweise ist das Laufrad über eine Rotorwelle mit dem Motorrotor verbunden. Es ist jedoch auch vorstellbar, dass das Laufrad einstückig mit dem Motorrotor ausgebildet ist.

Das erfindungsgemäße Gebläse umfasst eine Motorelektronik, die in der Elektronikkammer angeordnet ist und ausgebildet ist, den Elektromotor auf bekannte Art und Weise zum Antreiben des Laufrads anzusteuern. Im Allgemeinen umfasst die Motorelektronik eine Vielzahl von Elektronikbauteilen und mindestens eine Platine, auf der die Elektronikbauteile angeordnet sind. Vorzugsweise umfasst die Motorelektronik mehrere Leistungshalbleiterschalter zur elektronischen Kommutierung eines an den Elektromotor bereitgestellten Antriebsstroms.

Erfindungsgemäß weist das Gehäuse eine Druckausgleichsöffnung auf, über die die Elektronikkammer fluidisch mit der Motorkammer verbunden ist, wobei an der Druckausgleichsöffnung ein Druckausgleichselement angeordnet ist, das ausgebildet ist, einen Gasaustausch zwischen der Elektronikkammer und der Motorkammer über die Druckausgleichsöffnung zu ermöglichen und einen Eintritt von Flüssigkeit aus der Motorkammer über die Druckausgleichsöffnung in die Elektronikkammer zu verhindern. Typischerweise umfasst das Druckausgleichselement eine Membran, die für Gase durchlässig jedoch für Flüssigkeiten und Feststoffe undurchlässig ist. Die Membran ist hierbei derart angeordnet, dass ein Fluidaustausch zwischen der Elektronikkammer und der Motorkammer über die Druckausgleichsöffnung ausschließlich durch die Membran hindurch stattfinden kann.

Dadurch, dass über die erfindungsgemäße Druckausgleichsöffnung ein Gasaustausch zwischen der Elektronikkammer und der Motorkammer möglich ist, kann auch bei relativ langen Einschaltdauern des Gebläses trotz der daraus resultierenden Erwärmung der Motorelektronik zuverlässig die Bildung eines für die Motorelektronik potenziell schädlichen Überdrucks in der Elektronikkammer verhindert werden. Das erfindungsgemäße Druckausgleichselement verhindert hierbei zuverlässig ein Eindringen von für die Motorelektronik potenziell schädlichen Flüssigkeiten und oder Verunreinigungen in die Elektronikkammer. Dadurch, dass das Druckausgleichselement erfindungsgemäß im Inneren des Gehäuses angeordnet ist, ist das im Allgemeinen relativ empfindliche Druckausgleichselement hierbei zuverlässig vor Umwelteinflüssen, wie beispielsweise Spritzwasser oder Steinschlag, geschützt. Es wird somit ein Gebläse geschaffen, das auch bei relativ langen Einschaltdauern zuverlässig arbeitet.

Vorzugsweise ist die Motorkammer strömungstechnisch zwischen der Ansaugöffnung und der Förderkammer angeordnet, sodass das geförderte Fluid beim Durchströmen der Motorkammer eine besonders geringe Temperatur aufweist. Dies ermöglicht eine effiziente Kühlung des in der Motorkammer angeordneten Elektromotors.

Vorzugsweise sind ein strömungstechnischer Einlass der Motorkammer und ein strömungstechnischer Auslass der Motorkammer in unterschiedlichen axialen Höhen angeordnet, sodass die Motorkammer axial von dem geförderten Fluid durchströmt wird. Besonders bevorzugt sind der strömungstechnische Einlass der Motorkammer und der strömungstechnische Auslass der Motorkammer an gegenüberliegenden axialen Seiten des Elektromotors angeordnet, sodass der Elektromotor von dem geförderten Fluid vollständig umströmt wird. Dies ermöglicht eine effiziente Kühlung des Elektromotors.

Vorzugsweise besteht ein Gehäuseteil, das eine die Elektronikkammer von der Motorkammer trennende Gehäusewand bildet, aus einem Material mit einer relativ hohen Wärmeleitfähigkeit, besonders bevorzugt aus einem Metall. Dies ermöglicht eine effiziente Kühlung der in der Elektronikkammer angeordneten Motorelektronik.

Vorzugsweise umgibt die Elektronikkammer die Motorkammer zumindest teilweise radial. Dies schafft eine besonders große gemeinsame Gehäusewandfläche zwischen der Elektronikkammer und der Motorkammer, sodass über die die Elektronikkammer von der Motorkammer trennende Gehäusewand besonders viel Wärme aus der Elektronikkammer in die Motorkammer abgeführt werden kann. Hierdurch wird eine effiziente Kühlung der in der Elektronikkammer angeordneten Motorelektronik ermöglicht.

Vorzugsweise ist auf einer der Elektronikkammer zugewandten Seite einer die Elektronikkammer von der Motorkammer trennenden Gehäusewand mindestens ein in Richtung der Motorelektronik hervorstehender Kühldom ausgebildet, der in thermischem Kontakt mit einem Elektronikbauteil und/oder einer Platine der Motorelektronik steht. Der thermische Kontakt kann hierbei entweder durch einen direkten physischen Kontakt realisiert sein oder über ein zwischen dem Kühldom und dem Elektronikbauteil beziehungsweise der Platine angeordnetes Wärmeübertragungsmittel, wie beispielsweise ein Wärmeleitpad oder eine Wärmeleitpaste, realisiert sein, wobei das Wärmeübertragungsmittel sowohl mit dem Kühldom als auch mit dem Elektronikbauteil beziehungsweise der Platine in direktem physischem Kontakt steht. Typischerweise ist der mindestens eine Kühldom an einem sich im Wesentlichen in einer Querebene erstreckenden Gehäusewandabschnitt ausgebildet und steht axial von der Gehäusewand hervor. Vorzugsweise sind mehrere derartig ausgebildete Kühldome vorhanden die mit unterschiedlichen Elektronikbauteil und/oder Platinenabschnitten der Motorelektronik in thermischem Kontakt stehen. Besonders viel Abwärme wird typischerweise von Leistungshalbleiterbauteilen der Motorelektronik erzeugt, weshalb vorzugsweise mindestens ein Kühldom in thermischem Kontakt mit einem Leistungshalbleiterbauteil der Motorelektronik oder mit einem Bereich der Platine, auf dem ein Leistungshalbleiterbauteil angeordnet ist, steht. Der mindestens eine Kühldom schafft eine stoffliche und somit besonders gut wärmeleitende Anbindung von einzelnen Komponenten der Motorelektronik an die die Elektronikkammer von der Motorkammer trennenden Gehäusewand, die motorkammerseitig von dem geförderten Fluid umströmt wird. Dies ermöglicht eine besonders effiziente Kühlung insbesondere von sich im Betrieb stark erwärmenden Komponenten der Motorelektronik.

Vorzugsweise bildet das Gehäuse einen die Ansaugöffnung umfassenden Ansaugkanal, derart, dass der Ansaugkanal und die Elektronikkammer einen gemeinsamem Gehäusewandabschnitt aufweisen. Dieser gemeinsame Gehäusewandabschnitt wird ansaugkanalseitig von Fluid mit einer besonders niedrigen Temperatur umströmt, wodurch eine effiziente Kühlung der in der Elektronikkammer angeordneten Motorelektronik ermöglicht wird.

Um besonders hohe Fördervolumenströme zu erzielen, sind die Förderkammer und das Laufrad vorzugsweise derart ausgebildet, dass diese eine Seitenkanalfördereinheit bilden. Hierbei umfasst die Förderkammer mindestens einen Seitenkanal. Vorzugsweise umfasst die Förderkammer zwei axial gegenüberliegende Seitenkanäle, zwischen denen das Laufrad angeordnet ist. Vorzugsweise sind die beiden Seitenkanäle hierbei durch zwei verschiedene Gehäuseteile gebildet.

Dadurch, dass die Motorkammer erfindungsgemäß von dem geförderten Fluid durchströmt und somit der darin angeordnete Elektromotor effizient gekühlt wird, kann das Gebläse mit einem besonders leistungsstarken Elektromotor ausgestattet werden, wobei ein Motorstator des Elektromotors mindestens eine Statorwicklung, vorzugsweise mindestens sechs Statorwicklungen, umfasst.

Ein Ausführungsbeispiel der vorliegenden Erfindung wird nachfolgend anhand der beigefügten Figuren beschrieben. Hierbei zeigt:
Figur 1 eine Seitenansicht eines erfindungsgemäßen Gebläses in geschnittener Darstellung, und
Figur 2 eine Draufsicht auf eine Förderkammer des Gebläses in geschnittener Darstellung.

Die Figuren zeigen ein erfindungsgemäßes Gebläse 10 mit einem Gehäuse 12, das aus einem ersten Gehäuseteil 121, einem zweiten Gehäuseteil 122, einem dritten Gehäuseteil 123 und einem vierten Gehäuseteil 124 besteht, die axial aufeinander angeordnet sind und jeweils aus einem Metall bestehen. Das erste Gehäuseteil 121 und das zweite Gehäuseteil 122 bilden eine Förderkammer 14, in der ein Laufrad 16 angeordnet ist. Das zweite Gehäuseteil 122 und das dritte Gehäuseteil 123 bilden eine im Wesentlichen zylinderförmige Motorkammer 18, in der ein Elektromotor 20 angeordnet ist. Das dritte Gehäuseteil 123 und das vierte Gehäuseteil 124 bilden eine Elektronikkammer 22, in der eine Motorelektronik 24 angeordnet ist und die einen im Wesentlichen ringförmigen Kammerbereich 221 umfasst, der einen ersten axialen Endbereich der Motorkammer 18 radial umgibt.

An dem dritten Gehäuseteil 123 ist ein Ansaugstutzen 1231 ausgebildet, der einen Ansaugkanal 1239 mit einer Ansaugöffnung 1232 bildet. Der Ansaugkanal 1239 mündet in den der Elektronikkammer 22 zugewandten ersten axialen Endbereich der Motorkammer 18. Der dritte Gehäuseteil 123 ist hierbei derart ausgebildet, dass der Ansaugkanal 1239 und die Elektronikkammer 22 einen gemeinsamen Gehäusewandabschnitt 1233 aufweisen.

An dem ersten Gehäuseteil 121 ist ein Auslassstutzen 1211 ausgebildet, der einen Auslasskanal 1213 mit einer Auslassöffnung 1212 bildet. Der Auslasskanal 1213 ist an die Förderkammer 14 angeschlossen.

In dem zweiten Gehäuseteil 122 ist ein Durchlass 1221 ausgebildet, der die Förderkammer 14 fluidisch mit der Motorkammer 18 verbindet, sodass ein Fluid von der Ansaugöffnung 1232 durch den Ansaugkanal 1239, die Motorkammer 18, die Förderkammer 14, und den Auslasskanal 1213 zu der Auslassöffnung 1212 gefördert werden kann. Ein durch den Ansaugkanal 1239 gebildeter strömungstechnischer Einlass 181 der Motorkammer 18 und ein durch den Durchlass 1221 gebildeter strömungstechnischen Auslass 182 der Motorkammer 18 sind folglich an gegenüberliegenden axialen Endbereichen der Motorkammer 18 angeordnet, sodass die Motorkammer 18 von einem geförderten Fluid im Wesentlichen vollständig axial durchströmt wird.

In dem dritten Gehäuseteil 123, im Speziellen in einer die Elektronikkammer 22 von der Motorkammer 18 trennenden Gehäusewand 1234 des dritten Gehäuseteils 123, ist eine Druckausgleichsöffnung 1235 ausgebildet, welche die Elektronikkammer 22 fluidisch mit der Motorkammer 18 verbindet. An der Druckausgleichsöffnung 1235 ist ein Druckausgleichselement 32 angeordnet, das ausgebildet ist, einen Gasaustausch zwischen der Elektronikkammer 22 und der Motorkammer 18 über die Druckausgleichsöffnung 1235 zu ermöglichen, jedoch einen Eintritt von Flüssigkeit aus der Motorkammer 18 über die Druckausgleichsöffnung 1235 in die Elektronikkammer 22 zu verhindern. Im vorliegenden Ausführungsbeispiel ist das Druckausgleichselement 32 eine gasdurchlässige und flüssigkeitsundurchlässige Membran, die unmittelbar an der Druckausgleichsöffnung 1235 angeordnet ist und diese vollständig abdeckt, sodass ein Fluidaustausch zwischen der Elektronikkammer 22 und der Motorkammer 18 über die Druckausgleichsöffnung 1235 ausschließlich durch die Membran hindurch stattfinden kann.

An dem dritten Gehäuseteil 123, im Speziellen an einer der Elektronikkammer 22 zugewandten Seite der die Elektronikkammer 22 von der Motorkammer 18 trennenden Gehäusewand 1234, sind mehrere axial in Richtung der in der Elektronikkammer 22 angeordneten Motorelektronik 24 hervorstehende Kühldome 1236 ausgebildet. Ferner ist auch ein Kühldom 1237 an dem gemeinsamen Gehäusewandabschnitt 1233 zwischen dem Ansaugkanal 1239 und der Elektronikkammer 22 ausgebildet.

Das Laufrad 16 und die Förderkammer 14 sind im vorliegenden Ausführungsbeispiel derart ausgebildet, dass diese eine Seitenkanalfördereinheit 26 bilden, die auf bekannte Art und Weise eingerichtet ist, bei einer Rotation des Laufrads 16 ein Fluid durch die Förderkammer 14 zu fördern. Das Laufrad 16 umfasst eine Vielzahl von entlang seines Umfangs verteilt angeordneten Laufradschaufeln 161. Die Förderkammer 14 umfasst einen ersten Seitenkanal 141, der auf einer von dem Elektromotor 20 abgewandten ersten axialen Seite des Laufrads 16 angeordnet und durch das erste Gehäuseteil 121 gebildet ist, und einen zweiten Seitenkanal 142, der auf einer dem Elektromotor 20 zugewandten zweiten axialen Seite des Laufrads 16 angeordnet und durch das zweite Gehäuseteil 122 gebildet ist. Das Laufrad 16 ist an einer drehbar in dem Gehäuse 12 gelagerten Antriebswelle 28 befestigt.

Der Elektromotor 20 umfasst einen Motorstator 201, der in dem Gehäuse 12 befestigt ist, und einen Motorrotor 202, der an der Antriebswelle 28 befestigt ist. Der Motorstator 201 umfasst einen geblechten Statorkörper 2011, an dem im vorliegenden Ausführungsbeispiel sechs Statorwicklungen 2012 angeordnet sind. Der Motorrotor 202 ist permanentmagnetisch. Der Motorstator 201 und der Motorrotor 202 wirken auf bekannte Art und Weise zusammen, um den Motorrotor 202 und damit die Antriebswelle 28 durch geeignetes Ansteuern der Statorwicklung 2012 rotatorisch anzutreiben. Wicklungsenden 2013 der Statorwicklungen 2012 erstrecken sich in axialer Richtung durch in dem dritten Gehäuseteil 123 ausgebildete Öffnungen 1238 hindurch in die Elektronikkammer 22 hinein, wobei ein Spalt zwischen den Wicklungsenden 2013 und dem dritten Gehäuseteil 123 jeweils durch ein Dichtmittel 30 abgedichtet ist.

Die Motorelektronik 24 umfasst eine Platine 241, auf der eine Vielzahl von nicht dargestellten Elektronikbauteilen angeordnet ist. Die Motorelektronik 24 ist elektrisch mit den Wicklungsenden 2013 der Statorwicklungen 2012 verbunden und eingerichtet, die Wicklungsenden 2013 auf bekannte Art und Weise zum Antreiben des Motorrotors 202 und damit des Laufrads 16 anzusteuern. Die Motorelektronik 24 ist derart in der Elektronikkammer 22 angeordnet, dass die Platine 241 und/oder darauf angeordnete Elektronikbauteile in direktem thermischem Kontakt mit den Kühldomen 1236,1237 stehen. Vorteilhafterweise sind auf denjenigen Bereichen der Platine 241, die in direktem thermischem Kontakt mit den Kühldomen 1236,1237 stehen, Leistungshalbleiterbauteile der Motorelektronik angeordnet und/oder sind die Leistungshalbleiterbauteile in direktem thermischem Kontakt mit einem Kühldom 1236,1237 angeordnet.

### Bezugszeichenliste

- 10: Gebläse
- 12: Gehäuse
- 121: erstes Gehäuseteil
- 1211: Auslassstutzen
- 1212: Auslassöffnung
- 1213: Auslasskanal
- 122: zweites Gehäuseteil
- 1221: Durchlass
- 123: drittes Gehäuseteil
- 1231: Ansaugstutzen
- 1232: Ansaugöffnung
- 1233: gemeinsamer Gehäusewandabschnitt
- 1234: Gehäusewand
- 1235: Druckausgleichsöffnung
- 1236: Kühldome
- 1237: Kühldom
- 1238: Öffnung
- 1239: Ansaugkanal
- 124: viertes Gehäuseteil
- 14: Förderkammer
- 141: erster Seitenkanal
- 142: zweiter Seitenkanal
- 16: Laufrad
- 161: Laufradschaufeln
- 18: Motorkammer
- 181: strömungstechnischer Einlass
- 182: strömungstechnischer Auslass
- 20: Elektromotor
- 201: Motorstator
- 2011: Statorkörper
- 2012: Statorwicklungen
- 2013: Wicklungsenden
- 202: Motorrotor
- 22: Elektronikkammer
- 221: ringförmiger Kammerbereich
- 24: Motorelektronik
- 241: Platine
- 26: Seitenkanalfördereinheit
- 28: Antriebswelle
- 30: Dichtmittel
- 32: Druckausgleichselement

## Patentansprüche

1. Gebläse (10) umfassend:
- ein Gehäuse (12), an dem eine Ansaugöffnung (1232) und eine Auslassöffnung (1212) ausgebildet sind und das eine Förderkammer (14), eine Motorkammer (18) und eine Elektronikkammer (22) bildet, wobei das Gehäuse (12) derart ausgebildet ist, dass ein Fluid von der Ansaugöffnung (1232) durch die Motorkammer (18) und die Förderkammer (14) zu der Auslassöffnung (1212) gefördert werden kann,
- ein Laufrad (16), das in der Förderkammer (14) angeordnet ist, wobei die Förderkammer (14) und das Laufrad (16) derart ausgebildet sind, dass bei einer Rotation des Laufrads (16) ein Fluid durch die Förderkammer (14) gefördert wird,
- einen Elektromotor (20), der in der Motorkammer (18) angeordnet ist und ausgebildet ist, das Laufrad (16) rotatorisch anzutreiben,
und
- eine Motorelektronik (24), die in der Elektronikkammer (22) angeordnet ist und ausgebildet ist, den Elektromotor (20) zum Antreiben des Laufrads (16) anzusteuern,
wobei das Gehäuse (12) eine Druckausgleichsöffnung (1235) aufweist, über die die Elektronikkammer (22) fluidisch mit der Motorkammer (18) verbunden ist, **dadurch gekennzeichnet, dass** an der Druckausgleichsöffnung (1235) ein Druckausgleichselement (32) angeordnet ist, das ausgebildet ist, einen Gasaustausch zwischen der Elektronikkammer (22) und der Motorkammer (18) über die Druckausgleichsöffnung (1235) zu ermöglichen und einen Eintritt von Flüssigkeit über die Druckausgleichsöffnung (1235) in die Elektronikkammer (22) zu verhindern.

2. Gebläse (10) nach Anspruch 1, wobei die Motorkammer (18) strömungstechnisch zwischen der Ansaugöffnung (1232) und der Förderkammer (14) angeordnet ist.

3. Gebläse (10) nach einem der vorhergehenden Ansprüche, wobei ein strömungstechnischer Einlass (181) der Motorkammer (18) und ein strömungstechnischer Auslass (182) der Motorkammer (18) in unterschiedlichen axialen Höhen angeordnet sind.

4. Gebläse (10) nach einem der vorhergehenden Ansprüche, wobei ein Gehäuseteil (123), das eine die Elektronikkammer (22) von der Motorkammer (18) trennende Gehäusewand (1234) bildet, aus einem Metall besteht.

5. Gebläse (10) nach einem der vorhergehenden Ansprüche, wobei die Elektronikkammer (22) die Motorkammer (18) zumindest teilweise radial umgibt.

6. Gebläse (10) nach einem der vorhergehenden Ansprüche, wobei auf einer der Elektronikkammer (22) zugewandten Seite einer die Elektronikkammer (22) von der Motorkammer (18) trennenden Gehäusewand (1234) mindestens ein in Richtung der Motorelektronik (24) hervorstehender Kühldom (1236) ausgebildet ist, der in thermischem Kontakt mit einem Elektronikbauteil und/oder einer Platine (241) der Motorelektronik (24) steht.

7. Gebläse (10) nach einem der vorhergehenden Ansprüche, wobei das Gehäuse (12) einen die Ansaugöffnung (1232) umfassenden Ansaugkanal (1239) bildet, derart, dass der Ansaugkanal (1239) und die Elektronikkammer (22) einen gemeinsamem Gehäusewandabschnitt (1233) aufweisen.

8. Gebläse (10) nach einem der vorhergehenden Ansprüche, wobei die Förderkammer (14) und das Laufrad (16) derart ausgebildet sind, dass diese eine Seitenkanalfördereinheit (26) bilden.

9. Gebläse (10) nach einem der vorhergehenden Ansprüche, wobei ein Motorstator (201) des Elektromotors (20) mindestens sechs Statorwicklungen (2012) umfasst.

## Claims

1. A blower (10) comprising:
- a housing (12) on which an intake opening (1232) and an outlet opening (1212) are formed and which forms a conveying chamber (14), a motor chamber (18) and an electronics chamber (22), the housing (12) being designed such that a fluid can be conveyed from the intake opening (1232) through the motor chamber (18) and the conveying chamber (14) to the outlet opening (1212),
- an impeller (16), which is arranged in the conveying chamber (14), the conveying chamber (14) and the impeller (16) being designed such that a fluid is conveyed through the conveying chamber (14) when the impeller (16) rotates,
- an electric motor (20) which is arranged in the motor chamber (18) and which is designed to drive the impeller (16) in rotation, and
- a motor electronics unit (24) which is arranged in the electronics chamber (22) and which is designed to control the electric motor (20) in order to drive the impeller (16),
wherein
the housing (12) has a pressure equalization opening (1235) via which the electronics chamber (22) is fluidically connected to the motor chamber (18),
**characterized in that**
at the pressure equalization opening (1235) a pressure equalization element (32) is arranged which is designed to allow gas to be exchanged between the electronics chamber (22) and the motor chamber (18) via the pressure equalization opening (1235) and to prevent liquid from infiltrating into the electronics chamber (22) via the pressure equalization opening (1235).

2. The blower (10) according to Claim 1, wherein the motor chamber (18) is arranged fluidically between the intake opening (1232) and the conveying chamber (14).

3. The blower (10) according to one of the preceding claims, wherein a fluidic inlet (181) of the motor chamber (18) and a fluidic outlet (182) of the motor chamber (18) are arranged at different axial heights.

4. The blower (10) according to one of the preceding claims, wherein a housing part (123), which forms a housing wall (1234) separating the electronics chamber (22) from the motor chamber (18), consists of a metal.

5. The blower (10) according to one of the preceding claims, wherein the electronics chamber (22) surrounds the motor chamber (18) radially at least partially.

6. The blower (10) according to one of the preceding claims, wherein on a side of a housing wall (1234) separating the electronics chamber (22) from the motor chamber (18), facing the electronics chamber (22), at least one cooling dome (1236), projecting in the direction of the motor electronics (24), is formed, which is in thermal contact with an electronics component and/or with a board (241) of the motor electronics (24).

7. The blower (10) according to one of the preceding claims, wherein the housing (12) forms an intake duct (1239) comprising the intake opening (1232), such that the intake duct (1239) and the electronics chamber (22) have a shared housing wall portion (1233).

8. The blower (10) according to one of the preceding claims, wherein the conveying chamber (14) and the impeller (16) are designed such that they form a side channel conveying unit (26).

9. The blower (10) according to one of the preceding claims, wherein a motor stator (201) of the electric motor (20) comprises at least six stator windings (2012).

## Revendications

1. Soufflante (10) comprenant :
- un boîtier (12) sur lequel sont réalisés un orifice d'aspiration (1232) et un orifice de sortie (1212) et qui forme une chambre de transport (14), une chambre de moteur (18) et une chambre électronique (22), dans laquelle le boîtier (12) est réalisé de sorte qu'un fluide puisse être transporté de l'orifice d'aspiration (1232) à travers la chambre de moteur (18) et la chambre de transport (14) vers l'orifice de sortie (1212),
- une turbine (16) qui est disposée dans la chambre de transport (14), dans laquelle la chambre de transport (14) et la turbine (16) sont réalisées de sorte que, lors d'une rotation de la turbine (16), un fluide soit transporté à travers la chambre de transport (14),
- un moteur électrique (20) qui est disposé dans la chambre de moteur (18) et est réalisé pour entraîner la turbine (16) en rotation, et
- une électronique de moteur (24) qui est disposée dans la chambre électronique (22) et est réalisée pour commander le moteur électrique (20) pour entraîner la turbine (16), dans laquelle le boîtier (12) présente un orifice de compensation de pression (1235), par lequel la chambre électronique (22) est reliée fluidiquement à la chambre de moteur (18), **caractérisée en ce qu'**un élément de compensation de pression (32) est disposé sur l'orifice de compensation de pression (1235), qui est réalisé pour permettre un échange de gaz entre la chambre électronique (22) et la chambre de moteur (18) par le biais de l'orifice de compensation de pression (1235) et pour empêcher une entrée de liquide dans la chambre électronique (22) par le biais de l'orifice de compensation de pression (1235).

2. Soufflante (10) selon la revendication 1, dans laquelle la chambre de moteur (18) est disposée fluidiquement entre l'orifice d'aspiration (1232) et la chambre de transport (14).

3. Soufflante (10) selon l'une quelconque des revendications précédentes, dans laquelle une entrée fluidique (181) de la chambre de moteur (18) et une sortie fluidique (182) de la chambre de moteur (18) sont disposées à différentes hauteurs axiales.

4. Soufflante (10) selon l'une quelconque des revendications précédentes, dans laquelle une partie de boîtier (123) qui forme une paroi de boîtier (1234) séparant la chambre électronique (22) de la chambre de moteur (18) est constituée d'un métal.

5. Soufflante (10) selon l'une quelconque des revendications précédentes, dans laquelle la chambre électronique (22) entoure au moins partiellement radialement la chambre de moteur (18).

6. Soufflante (10) selon l'une quelconque des revendications précédentes, dans laquelle, sur un côté orienté vers la chambre électronique (22) d'une paroi de boîtier (1234) séparant la chambre électronique (22) de la chambre de moteur (18), est réalisé au moins un dôme de refroidissement (1236) faisant saillie en direction de l'électronique de moteur (24), qui est en contact thermique avec un composant électronique et/ou une carte de circuit imprimé (241) de l'électronique de moteur (24).

7. Soufflante (10) selon l'une quelconque des revendications précédentes, dans laquelle le boîtier (12) forme un canal d'aspiration (1239) comprenant l'orifice d'aspiration (1232), de telle sorte que le canal d'aspiration (1239) et la chambre électronique (22) présentent une section de paroi de boîtier (1233) commune.

8. Soufflante (10) selon l'une quelconque des revendications précédentes, dans laquelle la chambre de transport (14) et la turbine (16) sont réalisées de telle sorte que celles-ci forment une unité de transport à canal latéral (26).

9. Soufflante (10) selon l'une quelconque des revendications précédentes, dans laquelle un stator de moteur (201) du moteur électrique (20) comprend au moins six enroulements de stator (2012).
